# EUROPÄISCHE PATENTSCHRIFT

(11) **EP 2 775 060 B1**
(45) Veröffentlichungstag und Bekanntmachung des Hinweises auf die Patenterteilung: **06.01.2016**
(21) Anmeldenummer: 14156292.6
(22) Anmeldetag: 24.02.2014
(51) Int. Cl.: E04B 2/96

(54) **Tragkonstruktion, insbesondere für Fassaden und Wintergärten**
Supporting structure, in particular for façades and winter conservatories
Structure porteuse, notamment pour façades et vérandas

(30) Priorität: 04.03.2013 DE 202013100925 U
(43) Veröffentlichungstag der Anmeldung: 10.09.2014
(73) Patentinhaber: Raico Bautechnik GmbH, 87772 Pfaffenhausen (DE)
(72) Erfinder: Vögele, Rainer, 87719 Mindelheim (DE)
(74) Vertreter: Charrier, Rapp & Liebau

(56) Entgegenhaltungen:
- EP-A2- 0 955 420
- EP-A2- 1 267 009
- EP-A2- 1 925 759
- CA-A1- 1 208 872
- DE-U1-202005 018 267
- FR-A1- 2 740 799

## Beschreibung

Die Erfindung betrifft eine Tragkonstruktion, insbesondere für Fassaden und Wintergärten, nach dem Oberbegriff des Anspruchs 1. Die Erfindung betrifft außerdem eine Pfosten/Riegelkonstruktion, bei der die senkrechten Pfosten und waagrechten Riegel mit einer solchen Tragkonstruktion ausgeführt sind.

Eine derartige Tragkonstruktion ist aus der DE 295 00286 U1 bekannt. Dort werden die an einem Tragprofil angeordneten Fassadenelemente über ein als Pressleiste ausgeführtes Halteprofil fixiert, das über Befestigungsschrauben direkt an dem Tragprofil befestigt ist. Das Tragprofil weist hierfür einen Aufnahmekanal auf, dessen Breite etwa dem Kerndurchmesser der in den Aufnahmekanal einzuschraubenden Befestigungsschrauben entspricht. Die Befestigungsschrauben enthalten ein selbstschneidendes Gewinde mit dem die Befestigungsschrauben in den Aufnahmekanal des Tragprofils eingeschraubt werden. Diese Gestaltung des Tragprofils ermöglicht es, auf separate Widerlagerelemente zu verzichten. Die Verschraubung direkt im Tragprofil stellt sicher, dass die Befestigungsschrauben unverrückbar in ihrer Lage fixiert sind, so dass ein unbeabsichtigtes Herausfallen von Fassadenelementen verhindert wird. Bei dieser bekannten Tragkonstruktion ist jedoch die Innendichtung einfach auf das Tragprofil aufgelegt und wird nicht zusätzlich stabilisiert. DE 202005 018267 U1 und FR 2740799 A1 offenbaren ebenfalls Tragkonstruktionen mit einigen der Merkmale von Anspruch 1.

Aufgabe der Erfindung ist es, eine Tragkonstruktion und eine Pfosten-Riegel-Konstruktion mit einer derartigen Tragkonstruktion zu schaffen, die eine stabilere Halterung der Innendichtung ermöglichen.

Diese Aufgabe wird durch eine Tragkonstruktion mit den Merkmalen des Anspruchs 1 und durch eine Pfosten-Riegel-Konstruktion mit den Merkmalen des Anspruchs 9 gelöst. Zweckmäßige Weiterbildungen und vorteilhafte Ausführungsformen der Erfindung sind Gegenstand der Unteransprüche.

Bei der erfindungsgemäßen Tragkonstruktion ist die Innendichtung auf einem mit dem Tragprofil verbindbaren Zwischenprofil angeordnet. Durch dieses Zwischenprofil wird die Innendichtung stabilisiert und fixiert. Das Zwischenprofil übernimmt aber keinerlei Haltefunktion für die Fassadenelemente. Die Fassadenelemente werden durch das Halteprofil über Befestigungsschrauben fixiert, die direkt in das Tagprofil eingeschraubt sind. Die Befestigungsschrauben sind unmittelbar am Tragprofil und nicht an dem Zwischenprofil befestigt. Dadurch kann eine stabile Halterung der Fassadenelemente und eine sichere Halterung der Innendichtung erreicht werden.

In einer besonders zweckmäßigen Ausführung ist das Zwischenprofil aus Kunststoff, vorzugsweise Hartkunststoff, hergestellt. Dies hat den Vorteil, dass keine metallisch leitenden Teile nach außen in den Dichtungsbereich hinein ragen und so die Wärmedämmung erheblich verbessert wird. Ein weitere Vorteil liegt darin, dass die Dichtung mit dem Kunststoff-Zwischenstück exakt geführt und gehalten werden kann, was in einem Stahlprofil nur sehr aufwändig realisiert werden kann. Das Zwischenprofil kann aber auch aus Aluminium oder einem anderen geeigneten Material bestehen.

Das Zwischenprofil ist bei der erfindungsgemäßen Tragkonstruktion über eine Clipverbindung mit dem Tragprofil verbunden. Das Zwischenprofil weist ein Einsteckteil zum Einstecken in das Tragprofil auf. Dadurch kann das Zwischenprofil z.B. auf einfache Weise in einen entsprechenden Aufnahmekanal des Tragprofils eingesteckt und somit schnell und einfach montiert werden. In einer möglichen Ausgestaltung kann das Einsteckteil des Zwischenprofils z.B. zwei flexible Halteschenkel enthalten.

In einer weiteren zweckmäßigen Ausgestaltung kann das Zwischenprofil auch ein Führungsteil zur Führung der Befestigungsschrauben aufweisen. Dadurch kann das Einschrauben der Befestigungsschrauben in das Tragprofil erleichtert werden. Das Führungsteil kann z.B. als Führungskanal ausgebildet sein.

An dem Zwischenprofil sind bei der erfindungsgemäßen Tragkonstruktion Halteelemente zur Fixierung der Innendichtung vorgesehen. Die Halteelemente können z.B. in Form von Haltenasen zum Eingriff in entsprechende Haltenuten der Innendichtung ausgebildet sein. Die Halteelemente können auch als Nuten und die entsprechenden Gegenelemente an der Innendichtung als Vorsprünge oder dgl. ausgebildet sein. Auch andere Halteprofilierungen sind denkbar.

Das Tragprofil kann einteilig aus einem gebogenen und an der Nahtstelle verschweißten Stahlblech hergestellt sein. Das Tragprofil kann aber auch aus mehreren Teilen mit einem Grundkörper und einem mit dem Grundkörper verschweißten Befestigungsteil bestehen.

Die Erfindung betrifft außerdem Pfosten-Riegel-Konstruktion, insbesondere für Fassaden und Wintergärten, bei der die senkrechten Pfosten und waagrechten Riegel mit einer vorstehend beschriebenen Tragkonstruktion ausgeführt sind.

Weitere Besonderheiten und Vorzüge der Erfindung ergeben sich aus der folgenden Beschreibung bevorzugter Ausführungsbeispiele anhand der Zeichnung. Es zeigen:
- **Figur 1**: einen Querschnitt durch eine erfindungsgemäße Tragkonstruktion;
- **Figur 2**: ein Tragprofil und ein Zwischenprofil der Tragkonstruktion von Figur 1 vor dem Zusammenbau;
- **Figur 3**: eine Tragkonstruktion mit einem Zwischenprofil und einem Abstützprofil in einer Vorderansicht;
- **Figur 4**: ein Tragprofil und ein Abstützprofil in einem Querschnitt;
- **Figur 5**: ein zweites Ausführungsbeispiel eines Tragprofils in einem Querschnitt und
- **Figur 6**: ein drittes Ausführungsbeispiel eines Tragprofils in einem Querschnitt.

Die in Figur 1 dargestellte Tragkonstruktion umfasst ein Tragprofil 1, an dem zwei hier als Isolierglasscheiben ausgeführte Fassadenelemente 2a und 2b mit Hilfe eines als Pressleiste ausgebildeten Halteprofils 3 über eine Innendichtung 4 und äußere Dichtungen 5 abgedichtet befestigt sind. Das als Pressleiste ausgebildete Halteprofil 3 ist zur Fixierung der Fassadenelemente 2a und 2b über Befestigungsschrauben 6 direkt an dem Tragprofil 1 befestigt. Hierzu weist das Tragprofil 1 an seiner den Fassadenelementen 2a und 2b zugewandten Schmalseite 7 einen nach außen offenen Aufnahmekanal 8 zum Einschrauben der Befestigungsschrauben 6 auf. Die hier als Isolierglasscheiben ausgeführten Fassadenelemente 2a und 2b bestehen in an sich bekannter Weise aus einer inneren und äußeren Glasscheibe, die über Abstandshalter im Abstand voneinander gehalten sind. Anstelle von Isolierglasscheiben können mit Hilfe der Tragkonstruktion jedoch auch andere Fassadenelemente gehalten werden.

Das als Hohlprofil ausgebildete Tragprofil 1 ist bei dem in der Zeichnung dargestellten Ausführungsbeispiel aus einem entsprechend gebogenen und an der Nahtstelle verschweißten Stahlblech hergestellt, das blank oder bei Bedarf verzinkt bzw. mit einer anderen Beschichtung versehen sein kann. Der nach außen offene Aufnahmekanal 8 an der den Fassadenelementen 2a und 2b zugewandten Schmalseite 7 des Tragprofils 1 weist einen trapezförmigen Querschnitt auf. In den Aufnahmekanal 8 des Tragprofils 1 werden die zweckmäßigerweise mit einem Schneidgewinde 9 versehenen Befestigungsschrauben 6 eingeschraubt, so dass das Halteprofil 3 zur Halterung der Fassadenelemente 2a und 2b direkt an dem Tragprofil 1 befestigt ist.

In den Aufnahmekanal 8 des Tragprofils 1 ist ein über das Tragprofil 1 durchgehend verlaufendes Zwischenprofil 10 zur Fixierung und Stabilisierung der Innendichtung 4 eingesteckt. Das auch in den Figuren 2 und 3 dargestellte Zwischenprofil 10 weist einen an der Schmalseite 7 des Tragprofils 1 anliegenden Quersteg 11 mit daran angeformten Halteelementen 12 zur Fixierung der Innendichtung 4 auf. Die Halteelemente 12 sind bei der gezeigten Ausführung als Haltenasen zum Eingriff in Nuten 13 der Innendichtung ausgeführt. In entsprechender Weise können die Halteelemente 12 an dem Zwischenprofil aber z.B. auch als Nuten zur Aufnahme entsprechender Vorsprünge oder Nasen an der Innendichtung 4 ausgebildet sein.

Wie aus den Figuren 2 und 3 hervorgeht, weist das Zwischenprofil 10 ferner ein an dem Quersteg 11 angeformtes Einsteckteil 14 zum Einstecken in das Tragprofil 1 und zur form- und/oder kraftschlüssigen Halterung des Zwischenprofils 10 an dem Tragprofil 1 auf. Bei der gezeigten Ausführung weist das Einsteckteil 14 zwei flexible Schenkel 15 zum Eingriff in den Aufnahmekanal 8 des Tragprofils 1 auf. An der dem Einsteckteil 14 gegenüberliegenden Seite enthält das Zwischenprofil 10 ein stegförmiges Führungsteil 16 mit einem Führungskanal 17 zur Führung der Befestigungsschrauben 6.

Die innere Dichtung 4 ist als einteilige Profildichtung ausgebildet, die gemäß Figur 1 über das vorstehende stegförmige Führungsteil 16 verläuft und den Fassadenelementen 2a und 2b zugewandte Dichtflächen mit entsprechenden Dichtlippen 18 zur Anlage an den Fassadenelementen 2a und 2b enthält. Das als Pressleiste ausgeführte Halteprofil 3 enthält an einer den Fassadenelementen 2a und 2b zugewandten Breitseite zwei parallele Aufnahmekanäle 19, in denen die ebenfalls als Profildichtungen ausgebildeten äußeren Dichtungen 5 gehalten sind. Auch die äußeren Dichtungen 5 enthalten Dichtflächen mit Dichtlippen 20 zur Anlage an den Fassadenelementen 2a und 2b. Das als Pressleiste ausgeführte Halteprofil 3 wird über die Befestigungsschrauben 6 verschraubt. Auf das Halteprofil 3 ist eine äußere Abdeckleiste 21 mit einer Art Clipverbindung aufgesteckt.

Das vorzugsweise aus Hartkunststoff bestehende Zwischenprofil 10 kann durchlaufend auf das vorzugsweise aus Stahl bestehende Tragprofil 1 aufgesteckt sein. Wie aus den Figuren 3 und 4 hervorgeht, kann das aus Kunststoff bestehende Zwischenprofil 10 in Bereichen, wo zusätzliche Lasten aufgenommen werden müssen, durch ein gesondertes Abstützprofil 22 aus Stahl oder Aluminium ersetzt werden. Dieses Abstützprofil 22 kann eine dem Zwischenprofil 10 entsprechende Kontur aufweisen und durch Schrauben 23 an dem Tragprofil 1 befestigt werden. Über das Abstützprofil können z.B. im Glasträgerbereich die entsprechenden Lasten in das Tragprofil 10 abgeleitet werden.

Bei der in den Figuren 1 bis 3 gezeigten Ausführung ist das Tragprofil 1 einteilig aus einem gebogenen und an der Nahtstelle verschweißten Stahlblech hergestellt. Das Tragprofil 1 kann aber auch mehrteilig mit einem Grundkörper 24 und einem gebogenen und mit dem Grundkörper 24 verschweißten Befestigungsteil 25 bestehen. Das Befestigungsteil 25 wird in den Grundkörper 24 eingesetzt und mit diesem über Schweißnähte 26 verschweißt. Die Schweißnähte 26 sind an der Innenseite des Grundkörpers 24 derart angeordnet, dass sie von außen nicht sichtbar sind. Der Grundkörper 24 kann gemäß Figur 5 aus scharfkantigen Flachmaterialien bestehen oder gemäß Figur 6 aus einem gebogenen Stahlblech bestehen. In dem gebogenen Befestigungsteil 25 ist der Aufnahmekanal 8 für die Befestigungsschraube 6 vorgesehen.

## Patentansprüche

1. Tragkonstruktion, insbesondere für Fassaden und Wintergärten, mit einem Tragprofil (1) zur Halterung mindestens eines Fassadenelements (2a, 2b), wobei das Tragprofil (1) an einer den Fassadenelementen (2a, 2b) zugewandten Schmalseite (7) einen nach außen offenen Aufnahmekanal (8) zum Einschrauben von Befestigungsschrauben (6) zur direkten Befestigung des Halteprofils (3) an dem Tragprofil (1) aufweist, mit einem am Tragprofil (1) befestigten Halteprofil (3) zur Fixierung des mindestens einen Fassadenelements (2a, 2b) am Tragprofil (1) und mit einer Innendichtung (4), durch die das mindestens eine Fassadenelement (2a, 2b) gegenüber dem Tragprofil (1) abgedichtet ist, **dadurch gekennzeichnet, dass** die Innendichtung (4) auf einem Zwischenprofil (10) mittels Halteelementen (12) an dem Zwischenprofil (10) fixiert ist und das Zwischenprofil (10) über eine Clipverbindung mit dem Tragprofil (1) verbunden ist, und die Clipverbindung ein Einsteckteil (14) an dem Zwischenprofil (10) umfasst, welches zum Einstecken in den Aufnahmekanal (8) des Tragprofils (1) ausgebildet ist, so dass das Zwischenprofil (10) an dem Tragprofil (1) durch das Einsteckteil (14) form- und/oder kraftschlüssig gehalten ist.

2. Tragkonstruktion nach Anspruch 1, **dadurch gekennzeichnet, dass** das Zwischenprofil (10) aus Kunststoff, vorzugsweise Hartkunststoff, besteht.

3. Tragkonstruktion nach Anspruch 1 oder 2, **dadurch gekennzeichnet, dass** das Einsteckteil (14) des Zwischenprofils (10) zwei flexible Halteschenkel (15) enthält.

4. Tragkonstruktion nach einem der Ansprüche 1 bis 3, **dadurch gekennzeichnet, dass** das Zwischenprofil (10) ein Führungsteil (16) zur Führung zur Befestigungsschrauben (6) enthält.

5. Tragkonstruktion nach Anspruch 4, **dadurch gekennzeichnet, dass** das Führungsteil (16) einen Führungskanal (17) enthält.

6. Tragkonstruktion nach einem der Ansprüche 1 bis 5, **dadurch gekennzeichnet, dass** das Tragprofil (1) einteilig aus einem gebogenen und an der Nahtstelle verschweißten Stahlblech hergestellt ist.

7. Tragkonstruktion nach einem der Ansprüche 1 bis 5, **dadurch gekennzeichnet, dass** das Tragprofil (1) mehrteilig aus einem Grundkörper (24) und einem mit dem Grundkörper (24) verschweißten Befestigungsteil (25) besteht.

8. Tragkonstruktion nach einem der Ansprüche 1 bis 7, **dadurch gekennzeichnet, dass** das Zwischenprofil (10) durchgehend auf das Tragprofil (1) aufgesteckt oder in Lastaufnahmebereichen durch gesonderte Abstützprofile (22) aus Metall mit einer dem Zwischenprofil (10) entsprechenden Kontur ersetzt ist.

9. Pfosten-Riegel-Konstruktion, insbesondere für Fassaden und Wintergärten, mit senkrechten Pfosten und waagrechten Riegeln, **dadurch gekennzeichnet, dass** die Pfosten und Riegel mit einer Tragkonstruktion nach einem der Ansprüche 1 bis 8 ausgebildet sind.

## Claims

1. Supporting structure, in particular for façades and winter gardens, with a supporting profile (1) for supporting at least one façade element (2a, 2b), wherein the supporting profile (1) has, on one narrow side (7) facing towards the façade elements (2a, 2b), a receiving channel (8) which is open towards the outside for screwing in fastening bolts (6) for directly fastening the holding profile (3) to the supporting profile (1), with a holding profile (3) fastened to the supporting profile (1) for fixing the at least one façade element (2a, 2b) to the supporting profile (1), and with an inner seal (4) by which the at least one façade element (2a, 2b) is sealed off from the supporting profile (1), **characterised in that** the inner seal (4) is fixed to an intermediate profile (10) by means of holding elements (12) on the intermediate profile (10), and the intermediate profile (10) is connected by a clip connection to the supporting profile (1), and the clip connection comprises, on the intermediate profile (10), an insert portion (14) which is designed for insertion in the receiving channel (8) of the supporting profile (1), so that the intermediate profile (10) is held on the supporting profile (1) by the insert portion (14) in form-locking and/or force-locking relationship.

2. Supporting structure according to claim 1, **characterised in that** the intermediate profile (10) is made of plastic, preferably hard plastic.

3. Supporting structure according to claim 1 or 2, **characterised in that** the insert portion (14) of the intermediate profile (10) includes two flexible holding arms (15).

4. Supporting structure according to one of claims 1 to 3, **characterised in that** the intermediate profile (10) contains a guide portion (16) for guiding the fastening bolts (6).

5. Supporting structure according to claim 4, **characterised in that** the guide portion (16) contains a guide channel (17).

6. Supporting structure according to one of claims 1 to 5, **characterised in that** the supporting profile (1) is made in one piece from a steel sheet bent and welded at the joint.

7. Supporting structure according to one of claims 1 to 5, **characterised in that** the supporting profile (1) is made in a plurality of parts from a base body (24) and a fastening portion (25) welded to the base body (24).

8. Supporting structure according to one of claims 1 to 7, **characterised in that** the intermediate profile (10) is mounted continuously on the supporting profile (1) or inserted in load-receiving regions by separate metal support profiles (22) with a contour corresponding to the intermediate profile (10).

9. Mullion/transom structure, in particular for façades and winter gardens, with vertical mullions and horizontal transoms, **characterised in that** the mullions and transoms are designed with a supporting structure according to one of claims 1 to 8.

## Revendications

1. Construction porteuse, en particulier pour des façades et jardins d'hiver, avec un profil porteur (1) pour le support d'au moins un élément de façade (2a, 2b), le profil porteur (1) présentant, sur un côté étroit (7) tourné vers les éléments de façade (2a, 2b), un canal de réception (8) ouvert vers l'extérieur pour le vissage de vis de fixation (6) pour la fixation directe du profil de retenue (3) sur le profil porteur (1), avec un profil de retenue (3) fixé sur le profil porteur (1) pour la fixation de l'au moins un élément de façade (2a, 2b) sur le profil porteur (1) et avec une garniture intérieure (4), par laquelle l'au moins un élément de façade (2a, 2b) est rendu étanche par rapport au profil porteur (1), **caractérisée en ce que** la garniture intérieure (4) est fixée sur un profil intermédiaire (10) à l'aide d'éléments de retenue (12) sur le profil intermédiaire (10) et le profil intermédiaire (10) est relié par clipsage au profil porteur (1), et le clipsage comporte une partie d'enfichage (14) sur le profil intermédiaire (10) qui est réalisée pour l'enfichage dans le canal de réception (8) du profil porteur (1) de sorte que le profil intermédiaire (10) soit maintenu à complémentarité de formes et/ou à force sur le profil porteur (1) par la partie d'enfichage (14).

2. Construction porteuse selon la revendication 1, **caractérisée en ce que** le profil intermédiaire (10) se compose de plastique, de préférence de plastique dur.

3. Construction porteuse selon la revendication 1 ou 2, **caractérisée en ce que** la partie d'enfichage (14) du profil intermédiaire (10) contient deux branches de retenue flexibles (15).

4. Construction porteuse selon l'une quelconque des revendications 1 à 3, **caractérisée en ce que** le profil intermédiaire (10) contient une partie de guidage (16) pour le guidage par rapport aux vis de fixation (6).

5. Construction porteuse selon la revendication 4, **caractérisée en ce que** la partie de guidage (16) contient un canal de guidage (17).

6. Construction porteuse selon l'une quelconque des revendications 1 à 5, **caractérisée en ce que** le profil porteur (1) est fabriqué en une seule partie en une tôle d'acier pliée et soudée sur la jonction.

7. Construction porteuse selon l'une quelconque des revendications 1 à 5, **caractérisée en ce que** le profil porteur (1) se compose en plusieurs parties d'un corps de base (24) et d'une partie de fixation (25) soudée au corps de base (24).

8. Construction porteuse selon l'une quelconque des revendications 1 à 7, **caractérisée en ce que** le profil intermédiaire (10) est enfiché en continu sur le profil porteur (1) ou est remplacé dans des zones de réception de charge par des profils d'appui (22) séparés en métal avec un contour correspondant au profil intermédiaire (10).

9. Construction à poteaux et traverses, en particulier pour des façades et jardins d'hiver, avec des poteaux verticaux et des traverses horizontales, **caractérisée en ce que** les poteaux et les traverses sont réalisés avec une construction porteuse selon l'une quelconque des revendications 1 à 8.
